# FASCICULE DE BREVET EUROPEEN

(11) **EP 0 055 173 B1**
(45) Date de publication et mention de la délivrance du brevet: **18.04.1984**
(21) Numéro de dépôt: 81402007.9
(22) Date de dépôt: 16.12.1981
(51) Int. Cl.: E05F 15/16, E05F 11/44

(54) **Dispositif de lève glace, notamment de portière de véhicule automobile**
Fensterhebeeinrichtung, insbesondere für Fahrzeugtüren
Window-raising device, especially for car doors

(30) Priorité: 24.12.1980 FR 8027426
(43) Date de publication de la demande: 30.06.1982
(73) Titulaire: DUCELLIER & Cie, F-94024 Créteil Cedex (FR)
(72) Inventeur: Davoigneau, Daniel, F-77290 Mitry le Neuf (FR)
(74) Mandataire: Habert, Roger

## Description

La présente invention concerne un dispositif de lève-glace notamment de portière de véhicule automobile du type comportant un pignon de commande entraîné par un motoréducteur et engrenant sur une crémaillère solidaire d'au moins une des extrémités de deux bras de manoeuvre à angularité variable en fonction de la position de la glace qui est munie à sa partie inférieure d'une glissière dans laquelle coulissent des rotules disposées à des extrémités des bras qui l'entraînent.

Les dispositifs classiques connus de ce type sont constitués par deux bras en tôle découpée, croisés et articulés angulairement en leur centre à la manière d'une paire de ciseaux dont une de leurs extrémités sont aptes à coulisser dans une glissière de la glace pour l'entraîner en montée ou en descente grâce à un motoréducteur d'entraînement dont le pignon de sortie entraîne une crémaillère en forme de secteur disposée à l'autre extrémité d'un des bras, cet ensemble étant monté sur une platine permettant sa fixation dans la portière en plusieurs points.

L'inconvénient majeur de ce dispositif est avant tout l'encombrement important de l'ensemble et le nombre de pièces constitutives d'où un poids relativement important qui va à l'encontre de la tendance actuelle des constructeurs automobiles dont l'objectif principal est l'allégement des véhicules de manière à pouvoir réaliser des économies d'énergie. De plus un tel dispositif, par son encombrement nécessite une ouverture telle, pour son introduction dans la portière qui tend à réduire la rigidité de ladite portière.

De plus ce genre de dispositif nécessite une adaptation à chaque véhicule différent et même il nécessite de concevoir deux dispositifs asymétriques par type de véhicule de manière à s'adapter l'un dans la portière de droite, l'autre dans la portière de gauche. Il est évident que la multiplicité de ces créations augmentent les prix de revient et les frais de gestion des stocks.

Afin de remédier à ces inconvénients il a été proposé par la demanderesse dans sa demande de brevet EP-A-0039259, un dispositif ayant l'avantage de ne pas nécessiter de platine support, donc de permettre un allégement du poids, et d'être universel, de manière à limiter les références.

Ce dispositif comporte un pignon de commande entraînant une courroie de transmission perforée tendue par deux premières poulies dentées de renvoi, et formant un triangle par l'adjonction d'une troisième poulie, courroie rendue partiellement rigide par deux rails articulés à la manière d'un compas autour d'une des poulies de renvoi de manière que, associés au troisième côté souple, ils constituent, un ensemble à la fois homogène et pliable apte à être successivement plié pour son introduction aisée dans la portière et être redéployé pour son positionnement définitif.

Ce dispositif remédie à certains inconvénients mais en crée d'autres car si la souplesse d'un des côtés facilite l'introduction dans la portière cela présente l'inconvénient de constituer un ensemble articulé et non compact qui, bien que se passant de platine, nécessite la disposition de plusieurs points de fixation destinés à rigidifier l'ensemble et tendre la courroie après introduction dans la portière.

De plus un tel système limite la course de la glace à l'intérieur de la portière.

Le but de la présente invention est de remédier à tous les inconvénients précités des deux types de lève-glace connus en offrant un ensemble compact et universel, d'une manipulation aisée et d'un poids extrêmement allégé.

A cet effet elle concerne un dispositif de lève-glace notamment de portière de véhicule automobile du type comportant un pignon de commande entraîné par un motoréducteur et engrenant sur une crémaillère solidaire d'au moins une des extrémités de deux bras de manoeuvre à angularité variable en fonction de la position de la glace qui est munie à sa partie inférieure d'une glissière dans laquelle coulissent des rotules disposées à une des extrémités des bras qui l'entraînent caractérisé en ce que les deux bras de manoeuvre sont disposés de manière radiale par rap- . port au centre d'un boîtier de commande cylindrique, faisant office de platine, sur la périphérie duquel sont guidés, par l'intermédiaire d'un coulisseau, les deux bras radiaux, entraînés dans un débatement angulaire autour du boîtier par au moins une crémaillère souple perforée exerçant sur lesdits bras une poussée ou une traction selon le sens de rotation désirée du pignon de commande sur lequel elle s'engrenne pour être entraînée.

Selon un mode préférentiel de réalisation le pignon de commande entraîne deux crémaillères souples dont l'une directement et l'autre par l'intermédiaire d'un pignon de renvoi, une des extrémités libres de chaque crémaillère étant formée par une boucle, guidées dans des portions de couloir périphérique du boîtier et entraînant simultanément dans un mouvement convergent ou divergent, les deux bras radiaux solidaires des extrémités desdites crémaillères souples. La description qui va suivre en fonction des dessins annexés fera mieux comprendre comment l'invention peut être réalisée.
La fig. 1 représente une vue en plan d'un dispositif de lève-glace suivant l'invention dans une position haute de la glace.
La fig. 2 est une vue en plan d'un dispositif de lève-glace suivant un autre mode de réalisation dans une position haute de la glace.
La fig. 3 est une vue en plan suivant la fig. 2 dans une position basse de la glace.
Les fig. 4a et 4b représentent respectivement une vue en plan et une vue de dessous d'un dispositif de lève-glace suivant un autre mode de réalisation.
La fig. 5 est une vue de dessous montrant le logement du motoréducteur selon les modes de réalisation représenté sur les fig. 1, et 4.
La fig. 6 est une vue en perspective éclatée d'un bras de manoeuvre obtenu par découpe et pliage d'un flan en tôle.
La fig. 7 est une vue en coupe suivant la ligne AA de la fig. 6 après montage dans le couloir périphérique du boîtier de commande.
La fig. 8 est une vue en perspective éclatée d'un bras de manoeuvre obtenu par moulage de matière plastique.
La fig. 9 est une vue en perspective éclatée d'un bras de manoeuvre obtenu à partir d'un profilé cylindrique.
La fig. 10 est une vue en plan montrant des bras de manoeuvre selon les fig. 6 ou 8 prolongées vers le centre du boîtier pour y être articulés.

Le dispositif de lève-glace représenté sur les figures comprend d'une manière générale un boîtier de commande 1 faisant office de platine, sur la périphérie duquel sont guidés, par l'intermédiaire d'un coulisseau 2, les deux bras radiaux 3 et 4, entraînés dans un débatement angulaire, suivant alternativement les flèches F1-F2, autour du boîtier 1 par au moins une crémaillère souple 5 perforée et solidarisée desdits bras 3 et 4. Pour exercer sur eux une poussée ou une traction selon le sens de rotation désirée d'un pignon de commande 6, entraîné par un motoréducteur 7, et sur lequel elle s'engrenne par l'intermédiaire de ses perforations pour être entraînée et provoquer ainsi le débattement angulaire des bras 3 et 4 aux extrémités libres desquels est disposée une rotule 8 apte à coulisser dans une glissière (non représentée) disposée à la partie inférieure de la glace (non représentée) pour l'entraîner dans un mouvement montant ou descendant dans la portière du véhicule.

Egalement d'une manière générale, le motoréducteur 7 est encastré dans un logement 9 correspondant à sa forme extérieure et obtenu au cours d'une même opération de moulage avec le boîtier de commande 1, au verso de ce dernier (fig. 5).

La disposition des éléments constitutifs du moto-réducteur 7 pourra également s'effectuer tel que décrit dans la demande de brevet FR-A-2 386 924 de la demanderesse à la seule différence que le carter inférieur du moto-réducteur est avantageusement remplacé par le boîtier de commande 1.

Selon un mode particulier de réalisation de l'invention, représenté à la fig. 1, les extrémités libres 5a et 5b de la crémaillère souple 5 sont solidarisées des bras 3 et 4 par l'intermédiaire des coulisseaux 2 qui comportent des moyens de liaison avec ladite crémaillère 5. Les extrémités libres 5a et 5b de la crémaillère 5 forment deux boucles en S, qui sont guidées dans des portions de couloir périphérique 10 obtenues de moulage avec le boîtier 1 et entraînant, simultanément et respectivement par poussée et traction dans un mouvement convergent ou divergent les deux bras radiaux 3 et 4 suivant les flèches F1 ou F2.

Dans ce mode de réalisation les mouvements opposés des bras 3 et 4 est précisement obtenu grâce à la forme en S donnée à la courroie 5 ce qui a pour effet de transformer un mouvement de traction en mouvement de poussée ou inversement pour l'une des extrémités de la courroie 5.

Le mode de réalisation représenté aux fig. 2 et 3 montre respectivement en position haute ou basse de la glace un dispositif de lève-glace différent essentiellement du précédent en ce que le pignon de commande 6 entraîne deux crémaillères souples 11 et 12 dont l'une 12 directement et l'autre 11 par l'intermédiaire d'un pignon 13 solidaire d'un pignon de renvoi (non visible ) entraîné par le pignon de commande (6).

Les extrémités libres 11a et 12a des crémaillères souples 11 et 12 forment une boucle guidées dans les portions de couloir périphérique 10 du boîtier 1 et entraînent simultanément par poussée ou par traction les bras 3 et 4 dans un mouvement convergent ou divergent.

La comparaison des fig. 2 et 3 montre bien le déplacement des crémaillères 11 et 12 en fonction de leur entraînement respectif par les pignons 13 et 6 tournant dans des sens opposés et communiquant ainsi aux bras 3 et 4 des mouvements également opposés par l'intermédiaire des crémaillères 11 et 12.

Le mode de réalisation représenté respectivement recto et verso sur les fig. 4a et 4b diffère essentiellement des précédents en ce qu'un pignon de commande double 14, traverse le boîtier de commande 1 et entraîne simultanément et respectivement deux crémaillères souples 15 et 16 disposées de part et d'autre du boîtier 1 et dont une des extrémités libres 15a et 16a de chaque crémaillère 15 et 16 forment une boule guidée dans les portions de couloir périphérique 10 du boîtier 1 et entraîne conséquemment les bras radiaux et4 auxquels elles sont reliées.

Selon une autre caratéristique de l'invention représentée aux fig. 6 et 7 les bras radiaux 3 et 4, utilisés dans les modes de réalisation précités, sont obtenus par découpe d'un flan en tôle fine dans lequel est conformé par pliage le coulisseau 2 et dont l'extrémité libre 3a comporte une ouverture 17 en forme de boutonnière obtenue par découpage et apte à recevoir la rotule 8 par encliquetage élastique.

Dans ce mode de réalisation des bras 3 et 4 le coulisseau 2 est conformé par pliage pour obtenir un profil en forme de U constitué par pliage et contrepliage à 90° d'une partie centrale 2a du flan en tôle à sa partie opposée à l'extrémité libre 3a et constituant la moitié du U d'une part et par pliage et contre pliage à 90° des deux extrémités 2b et 2c situées de part et d'autre de la partie centrale 2a et constituant l'autre moitié du U d'autre part.

Les branches parallèles 2a et 2b, 2c, ainsi constituées coiffent le rebord externe 1 a du boîtier de commande 1, les unes 2b et. 2c étant rabattues contre un rebord inférieur 1b du boîtier 1 et l'autre 2a rabattue également pour constituer un guide 2d apte à coulisser dans le couloir périphérique 10 faisant ainsi office de rail.

La partie libre du guide 2d est orientée vers le fond 10a du couloir périphérique 10 ou rail et constitue avantageusement un peigne dont la denture 2c correspond et s'emboîte dans la denture 18 résultant de la découpe axiale et longitudinale de l'extrémité de l'une quelconque des crémaillères souples 5, 11, 12, 15 ou 16 selon le mode de réalisation choisi, de manière à solidariser l'une de ces dernières au bras en vue de son entraînement. Les peignes 18 et 2e ne pouvant échapper l'un par rapport à l'autre en cours de fonctionnement car la largeur du couloir 10 correspond approximativement à l'épaisseur de la crémaillère.

Le mode de réalisation des bras représenté à la fig. 8 diffère essentiellement du précédent en ce que les bras radiaux 3 ou 4 sont obtenus par moulage d'une matière plastique au cours d'une même opération avec le coulisseau 2 et le guide 2d et comportent à leur extrémité libres 3a la rotule 8 avantageusement obtenue de matière avec le bras 3.

De manière à limiter le vrillage des bras 3 ou 4 suivant leur axe longitudinal, des nervures 19 sont obtenues de moulage sur au moins une des faces desdits bras 3 ou 4. De plus et pour faciliter le débattement en plan desdits bras 3 ou 4 une amorce 20 est prévue à leur base de manière à constituer une charnière.

Il est évident que si les impératifs de moulage l'exigent le guide 2d pourra être rapporté sur le coulisseau 2 par exemple en prévoyant sur le dos du guide 2d, un tenon 21 apte à s'engager dans une mortaise 22 ménagée dans le coulisseau 2 comme figurant dans le mode de réalisation de la fig. 9 ci-après décrit.

Le mode de réalisation des bras représenté à la fig. 9 diffère essentiellement des précédents en ce que les bras radiaux 3 ou 4 sont constitués par une épingle obtenue à partir d'un profilé filiforme à section cylindrique et dont la tête 23 en forme de boutonnière est apte à recevoir la rotule 8.

La rotule 8 comporte à sa partie inférieure une embase 8a obtenue de matière avec elle et munie d'une gorge 8b s'encliquetant élastiquement dans les boutonnières précités. Les branches symétriques 3b et 3c sont pliées à leur extrémité libre suivant un même plan de manière à constituer un axe d'articulation XX' dont chaque partie ainsi constituée sont aptes à être introduit par pincement élastique dans deux paliers correspondants 24 et 25 ménagés de part et d'autre du coulisseau 2 guidant les bras 3 ou 4 sur la périphérie du boîtier de commande 1.

Selon une autre caractéristique de l'invention (fig. 10) se rapportant plus particulièrement mais non exclusivement aux bras obtenus par découpe d'un flan en tôle fig. 6 ou par moulage fig. 8, lesdits bras sont prolongés vers le centre du boîtier 1 pour tourillonner autour d'un même axe 26 disposé audit centre de manière à assurer aux bras 3 et 4 une retenue plus effective sur le boîtier de commande 1.

Il est évident que de nombreuses modifications peuvent être apportées à ces modes de réalisation cités à titre d'exemple sans pour cela sortir du cadre de la présente invention, comme par exemple la cinématique peut être conçue de manière telle à ce que la ou les courroies travaillent en poussée pour entraîner la glace dans un mouvement de descente et bénéficier ainsi du poids de celle-ci pour aider le déplacement.

## Revendications

1. Dispositif de lève-glace notamment de portière de véhicule automobile du type comportant un pignon de commande (6) entraîné par un moto-réducteur (7) et engrenant sur une crémaillère solidaire d'au moins une des extrémités de deux bras de manoeuvre (3 et 4) à angularité variable en fonction de la position de la glace qui est munie à sa partie inférieure d'une glissière dans laquelle coulissent des rotules (8) disposées à une des extrémités (3 et 4) des bras qui l'entraînent caractérisé en ce que les deux bras de manoeuvre (3 et 4) sont disposés de manière radiale par rapport au centre d'un boîtier de commande cylindrique (1), faisant office de platine, sur la périphérie duquel sont guidés, par l'intermédiaire d'un coulisseau (2), les deux bras radiaux (3 et 4), entraînés dans un débatement angulaire autour du boîtier (1) par au moins une crémaillère souple (5) perforée exerçant sur lesdits bras (3 et 4) une poussée ou une traction selon le sens de rotation désirée du pignon de commande (6) sur lequel elle s'engrène pour être entraînée.

2. Dispositif de lève-glace selon la revendication 1 caractérisé en ce que les extrémités libres (5a et 5b) de la crémaillère souple (5) sont formées par deux boucles en S, guidées dans des portions de couloir périphérique (10) du boîtier (1) et entraînant, simultanément dans un mouvement convergent ou divergent, les bras radiaux (3 et 4) solidaires des extrémités de ladite crémaillère souple (5).

3. Dispositif de lève-glace selon la revendication 1 caractérisé en ce que le pignon de commande (6) entraîne deux crémaillères souples (11 et 12) dont l'une directement et l'autre par l'intermédiaire d'un pignon de renvoi (13), une des extrémités libres (11 a et 12a) de chaque crémaillère (11 et 12) étant formée par une boucle, guidées dans des portions de couloir périphérique (10) du boîtier (1) et entraînant simultanément, dans un mouvement convergent ou divergent, les deux bras radiaux (3 et 4) solidaires des extrémités desdites crémaillères souples (11 et 12).

4. Dispositif de lève-glace selon la revendication 1 caractérisé en ce qu'un pignon de commande double (14), traversant le boîtier (1), entraîne simultanément et respectivement deux crémaillères souples (15 et 16) disposées de part et d'autre du boîtier (1) et dont une des extrémités libres (15a et 16a) forme une boucle guidée dans des portions de couloir périphérique (10) du boîtier (1) et entraîne conséquemment, les bras radiaux (3 et 4) dans un mouvement convergent ou divergent.

5. Dispositif de lève-glace selon la revendication 1 caractérisé en ce que le moto-réducteur (7) est encastré dans un logement (9) correspondant à sa forme extérieure et obtenu au cours d'une même opération de moulage avec le boîtier de commande (1).

6. Dispositif de lève-glace selon la revendication 1 caractérisé en ce que les éléments constitutifs du moto-réducteur (7) sont disposés à un même logement (9) obtenu au cours d'une même opération de moulage avec le boîtier de commande (1) faisant ainsi avantageusement office de carter.

7. Dispositif de lève-glace selon l'une quelconque des revendications 1 à 4 caractérisé en ce que les bras radiaux (3 et 4), sont constitués par une épingle dont la tête (23) en forme de boutonnière est apte à recevoir la rotule (8) par encliquetage élastique, et dont les branches symétriques (3b et 3c) sont pliées à leur extrémité libre suivant un même plan de manière à constituer un axe d'articulation XX' apte à être introduit par pincement élastique dans deux paliers correspond (24 et 25) ménagés de part et d'autre du coulisseau (2) guidant les bras radiaux (3 et 4) sur la périphérie du boîtier (1).

8. Dispositif de lève-glace selon l'une quelconque des revendications 1 à 4 caractérisé en ce que les bras radiaux (3 et 4) sont obtenus par moulage d'une matière plastique au cours d'une même opération avec le coulisseau (2) et comporte à leur extrémité libre (3a) la rotule (8) obtenue de matière avec les bras.

9. Dispositif de lève-glace selon l'une quelconque des revendications 1 à 4 caractérisé en ce que les bras radiaux (3 et 4) sont obtenus par découpe d'un flan en tôle fine dans lequel est conformé par pliage le coulisseau et dont l'extrémité libre (3a) comporte une ouverture (17) en forme de boutonnière obtenue par découpage et apte à recevoir la rotule (8) par encliquetage élastique.

10. Dispositif de lève-glace selon l'une quelconque des revendications 7 à 9 caractérisé en ce que les bras radiaux (3 et 4) sont prolongés vers le centre du boîtier (1) pour tourilloner autour d'un même axe (26) disposé audit centre.

11. Dispositif de lève-glace selon l'une quelconque des revendications 7 et 8 caractérisé en ce que le coulisseau (2) obtenu par moulage de matière plastique est constitué par un élément en forme de U dont les branches parallèles (2a et 2c) coiffent le rebord externe du boîtier de commande (1), l'une d'elles (2c) étant rabattue contre un rebord inférieur (1b) au boîtier (1) et l'autre 2a agencée pour recevoir un guide (2d) apte à coulisser dans le couloir périphérique (10) faisant ainsi office de rail.

12. Dispositif de lève-glace selon la revendication 9 caractérisé en ce que le coulisseau est conformé par pliage pour obtenir un U dont les branches parallèles (2a et 2c) coiffent le rebord externe (1a) du boîtier de commande (1), l'une d'elles (2c) étant rabattues contre un rebord inférieur (1b) du boîtier (1) et l'autre (2a) rabattue également pour constituer un guide (2d) apte à coulisser dans le couloir périphérique (10) faisant ainsi office de rail.

13. Dispositif de lève-glace selon la revendication 11 caractérisé en ce que le guide (2d) est obtenu par moulage au cours d'une même opération avec le coulisseau 2.

14. Dispositif de lève-glace selon la revendication 12 caractérisé en ce que le guide (2d) est obtenu par pliage lors de la conformation du coulisseau en tôle (2).

15. Dispositif de lève-glace selon la revendication 11 caractérisé en ce que le guide (2d) est une pièce rapportée en forme de tenon (21) s'engageant dans une mortaise (22) constituée par une lumière pratiquée dans l'une des branches (2a) du coulisseau (2).

16. Dispositif de lève-glace selon l'une quelconque des revendications 13 à 15 caractérisé en ce que la partie libre du guide (2d) orientée vers le fond (10a) du couloir périphérique (10) ou rail est constitué par un peigne (2e) dont la denture correspond et s'emboîte dans celle (18) résultant de la découpe axiale et longitudinale de l'extrémité de la crémaillère souple de manière à solidariser cette dernière au bras en vue de son entraînement.

17. Dispositif de lève-glace selon l'une quelconque des revendications 7 ou 9 caractérisé en ce que les rotules (8) coulissant à la partie inférieure de la glissière sont disposées à l'extrémité des bras (3 et 4) par l'intermédiaire d'une embase (8a) obtenue de matière avec la rotule (8), laqelle embase (8a) est munie d'une gorge (8b) s'encliquetant élastiquement dans les boutonnières ménagées à l'extrémité desdits bras (3 et 4).

## Patentansprüche

1. Vorrichtung für einen Fensterheber, insbesondere für Kraftfahrzeugtüren, mit einem Antriebsritzel (6), das von einem Getriebemotor (7) antreibbar ist und mit einer Zahnstange (5) kämmt, die mit einem Ende wenigstens eines von zwei Armen (3,4) zur Betätigung der Scheibe fest verbunden ist, wobei die Winkelstellung dieser Arme (3, 4) in Abhängigkeit von der Position der Scheibe veränderbar ist und die Scheibe an ihrer Unterseite mit einer Gleitschiene versehen ist, in der Gelenkzapfen (8) gleiten, die an einem der Enden der die Scheibe betätigenden Arme (3, 4) angeordnet sind, dadurch gekennzeichnet, dass die beiden Arme (3, 4) radial zum Zentrum eines zylindrischen Steuergehäuses (1) angeordnet sind, das als Tragplatte dient und an dessen Peripherie die beiden radialen Arme (3, 4) mittels eines Gleitschlittens (2) geführt sind, und dass die radialen Arme (3, 4) von wenigstens einer nachgiebigen perforierten Zahnstange (5) zu einer Winkelbewegung um das Gehäuse (1) antreibbar sind, indem die Zahnstange (5) entsprechend dem gewünschten Drehsinn des Antriebsritzels (6), mit welchem sie zum Zwecke ihres Antriebs kämmt, eine Druck- oder eine Zugkraft auf die Arme (3,4) ausübt.

2. Vorrichtung nach Anspruch 1, dadurch gekennzeichnet, dass die freien Enden (5a und 5b) der nachgiebigen Zahnstange (5) von zwei S-förmigen Schlaufen gebildet sind, die in Abschnitten einer peripheren Gleitbahn (10) des Gehäuses (1) geführt sind und die mit den Enden der nachgiebigen Zahnstange (5) fest verbundenen radialen Arme (3 und 4) gleichzeitig zu einer konvergierenden oder divergierenden Bewegung antreiben.

3. Vorrichtung nach Anspruch 1, dadurch gekennzeichnet, dass das Antriebsritzel (6) eine von zwei nachgiebigen Zahnstangen (11 und 12) direkt und die andere über ein Umlenkritzel (13) antreibt, und dass eines der freien Enden (11a und 12a) jeder Zahnstange (11 und 12) von einer Schlaufe gebildet ist, die in Abschnitten einer peripheren Gleitbahn (10) des Gehäuses (1) geführt sind und die mit den Enden der nachgiebigen Zahnstangen (11 und 12) fest verbundenen radialen Arme (3 und 4) zu einer konvergierenden oder divergierenden Bewegung gleichzeitig antreiben.

4. Vorrichtung nach Anspruch 1, dadurch gekennzeichnet, dass ein die von dem Gehäuse (1) gebildete Tragplatte durchdringendes doppeltes Antriebsritzel (15) vorgesehen ist, das gleichzeitig zwei auf der einen bzw. der anderen Seite des Gehäuses (1) angeordnete nachgiebige Zahnstangen (15 und 16) antreibt, dass jeweils eines der freien Enden (15a und 16a) der Zahnstangen eine Schlaufe bildet, dass diese Schlaufen in Abschnitten einer peripheren Gleitbahn (10) des Gehäuses (1) geführt sind und dementsprechend die radialen Arme (3 und 4) zu einer konvergierenden oder divergierenden Bewegung antreiben.

5. Vorrichtung nach Anspruch 1, dadurch gekennzeichnet, dass der Getriebemotor (7) in eine seiner äusseren Form entsprechende Aufnahme (9) eingesetzt ist, die mit dem Steuergehäuse (1) in einem einzigen formgebenden Arbeitsgang hergestellt ist.

6. Vorrichtung nach Anspruch 1, dadurch gekennzeichnet, dass die den Getriebemotor (7) bildenden Elemente in ein und derselben Aufnahme (9) angeordnet sind, welche zusammen mit dem Steuergehäuse (1) in dem gleichen formgebenden Arbeitsgang hergestellt sind, das somit als Getriebemotorgehäuse dient.

7. Vorrichtung nach einem der Ansprüche 1 bis 4, dadurch gekennzeichnet, dass die radialen Arme (3 und 4) von einer klammerartigen Nadel gebildet sind, in deren knopflochartigen Kopf (23) der genannte Gelenkzapfen (8) elastisch einrastbar ist und deren symmetrische Arme (3b und 3c) an ihren freien Enden in und dieselbe Ebene abgewinkelt sind, derart dass sie eine Schwenkachse (X, X') bilden, die mit elastischer Klemmung in zwei entsprechende Lager (24 und 25) einführbar sind, welche auf beiden Seiten des die radialen Arme (3 und 4) auf der Peripherie des Gehäuses (1) führenden Gleitschlittens (2) angebracht sind.

8. Vorrichtung nach einem der Ansprüche 1 bis 4, dadurch gekennzeichnet, dass die radialen Arme (3 und 4) als Kunststofformteile zusammen mit den zugehörigen Gleitschlitten (2) im gleichen formgebenden Arbeitsgang hergestellt und an ihren freien Enden (3a) den einstückig mit den Armen ausgebildeten Gelenkzapfen (8) aufweisen.

9. Vorrichtung nach einem der Ansprüche 1 bis 4, dadurch gekennzeichnet, dass die radialen Arme (3 und 4) durch Ausstanzen einer dünnen Blechplatte hergestellt sind, wobei der Gleitschlitten (2) durch Abwinkelungen ausgebildet ist und das freie Ende (3a) eine durch Ausstanzen gewonnene knopflochartige Öffnung aufweist, in welcher der Gelenkzapfen (8) durch elastisches Verrasten einsetzbar ist.

10. Vorrichtung nach einem der Ansprüche 7 bis 9, dadurch gekennzeichnet, dass die radialen Arme (3 und 4) in Richtung auf das Zentrum des Gehäuses (1) verlängert und um eine gemeinsame in dem genannten Zentrum angeordnete Achse (26) verschwenkbar sind.

11. Vorrichtung nach einem der Ansprüche 7 und 8, dadurch gekennzeichnet, dass der einstükkig als Kunststofformteil ausgebildete Gleitschlitten (2) aus einem U-förmigen Element besteht, dessen parallele Arme (2a und 2c) den äusseren Rand (1a) des Antriebsgehäuses (1) übergreifen, wobei einer von ihnen (1c) gegen eine untere Leiste (1 b) des Gehäuses (1) abgewinkelt ist und die andere (2a) in gleicher Weise abgewinkelt ist und ein Führungsteil (2d) darstellt, dass in der auf diese Weise als Schiene dienenden peripheren Gleitbahn (10) gleitbar gelagert ist.

13. Vorrichtung nach Anspruch 11, dadurch gekennzeichnet, dass das Führungsteil (1d) zusammen mit dem Gleitschlitten (2) im gleichen formgebenden Arbeitsgang hergestellt ist.

14. Vorrichtung nach Anspruch 12, dadurch gekennzeichnet, dass das Führungsteil (2d) bei der Ausbildung des Gleitschlittens (2) als Blechteil durch Abwinkelung gebildet ist.

15. Vorrichtung nach Anspruch 11, dadurch gekennzeichnet, dass das Führungsteil (1d) ein eingesetzter Lappen (21) ist, der in einen Ausschnitt (22) eingreift, welcher von einer in einem der Arme (2a) des Gleitschlittens (2) angebrachten Öffnung gebildet ist.

16. Vorrichtung nach einem der Ansprüche 13 bis 15, dadurch gekennzeichnet, dass der dem Boden (10a) der peripheren Gleitbahn (10) zugewandte freie Teil des Führungsteils (1d) von einem Kamm (2e) gebildet ist, dessen Zahnung derjenigen des durch einen axialen Längsschnitt freigelegten Endbereiches der Zahnstange entspricht und sich in diese einfügt, derart dass sie mit letzterer in deren Antriebsrichtung fest im Eingriff steht.

17. Vorrichtung nach einem der Ansprüche 7 bis 9, dadurch gekennzeichnet, dass die Gelenkzapfen (8), die in dem unteren Teil der Gleitschiene gleiten, an den betreffenden Enden der Arme (3 und 4) mittels eines Ansatzes (8a) befestigbar sind, der einstückig mit dem Gelenkzapfen (8) ausgebildet und mit einer Kehle (8b) versehen ist, die in den knopflochartigen Öffnungen am Ende der genannten Arme (3 und 4) elastisch verrastbar ist.

## Claims

1. A window winder device particularly for motor vehicle doors, of the kind comprising an actuating pinion (6) driven by a geared motor (7) and meshing with a rack attached to at least one of the extremities of two operating arms (3 and 4) varying in their angular setting as a function of the position of the window which is provided in its lower portion with a slideway wherein slide bearing elements (8) situated at one of the extremities (3 and 4) of the arms which drive said window, characterised in that the two operating arms (3 and 4) are radially disposed with respect to the centre of a cylindrical actuating casing (1) acting as a plate, on whose periphery are guided, via a slider (2), the two radial arms (3 and 4) entrained in an angular trajectory around the case (1) by at least one perforated flexible rack (5) exerting a push or a pull on the said arms (3 and 4) depending on the required direction of rotation of the actuating pinion (6) with which it meshes in order to be entrained.

2. A window winder device according to claim 1, characterised in that the free extremities (5a and 5b) of the flexible rack (5) are formed by two S-shaped loops guided within peripheral passage sections (10) of the casing (1) and simultaneously entraining, in a convergent or divergent displacement, the radial arms (3 and 4) attached to the extremities of the said flexible rack (5).

3. A window winder device according to claim 1, characterised in that the actuating pinion (6) entrains two flexible racks (11 and 12), directly in the case of the one and via a counter pinion (13) in the case of the other, one of the free extremities (11 a and 12a) of each rack (11 and 12) being formed by a loop, guided in peripheral passage sections (10) of the casing (1) and simultaneously entraining, in a convergent or divergent displacement, the two radial arms (3 and 4) attached to the extremities of the said flexible racks (11 and 12).

4. A window winder device according to claim 1, characterised in that a double actuating pinion (14) passing though the casing (1) simultaneously and respectively entrains two flexible racks (15 and 16) situated at either side of the casing (1) and of which one of the free extremities (15a and 16a) forms a loop guided within the peripheral passage sections (10) of the casing (1) and consequently entrains the radial arms (3 and 4) in a convergent or divergent displacement.

5. A window winder device according to claim 1, characterised in that the geared motor (7) is enclosed in a housing (9) corresponding to its outer shape and produced during the same moulding operation with the actuating casing (1).

6. A window winder device according to claim 1, characterised in that the elements of the geared motor (7) are situated in the same housing (9) produced during the same moulding operation with the actuating casing (1), thus advantageously acting as a gear casing.

7. A window winder device according to any one of claims 1 to 4, characterised in that the radial arms (3 and 4) are formed in the manner of a hair pin of which the keyhole-shaped head (23) is able to receive the bearing element (8) by resilient engagement and of which the symmetrical branches (3b and 3c) are bent over at their free extremities along the same plane in such a manner as to form a hinge pin XX' able to be inserted by resilient gripping action into two corresponding bearings (24 and 25) provided at either side of the slider (2) guiding the radial arms (3 and 4) on the periphery of the casing (1).

8. A window winder device according to any one of claims 1 to 4, characterised in that the radial arms (3 and 4) are poduced by moulding a plastics material during the same operation as the slider (2) and comprise at their free extremity (3a) the bearing element (8) produced integrally with the arms.

9. A window winder device according to any one of claims 1 to 4, characterised in that the radial arms (3 and 4) are produced by cutting from a blank of thingauge sheet metal wherein the slider is formed by bending and of which the free extremity (3a) has an opening in the form of a keyhole (17) produced by excision and able to receive the bearing element (8) by resilient engagement.

10. A window winder device according to any one of claims 7 to 9, characterised in that the radial arms (3 and 4) are extended towards the centre of the casing (1) for pivotal displacement around one and the same spindle (26) situated at the said centre.

11. A window winder device according to any one of claims 7 and 8, characterised in that the slider (2) obtained by moulding plastics material is formed by a U-shaped element of which the parallel branches (2a and 2c) enflank the outer flange of the actuating casing (1), one of these (2c) being folded against a lower rim (2d) able to slide in the peripheral passage (10) thus acting as a rail.

12. A window winder device according to claim 9, characterised in that the slider is produced by bending to form a U of which the parallel branches (2a and 2c) enflank the outer rim (1 a) of the actuating casing (1), one of these (2c) being folded down against a lower rim (1b) of the casing (1) and the other (2a) equally being folded down to form a guide (2d) able to slide in the peripheral passage (10) thus acting as a rail.

13. A window winder device according to claim 11, characterised in that the guide (2d) is produced by moulding during the same operation with the slider (2).

14. A window winder device according to claim 12, characterised in that the guide (2d) is produced by bending during the forming of the sheet metal slider (2).

15. A window winder device according to claim 11, characterised in that the guide (2d) is an inset element in the form of a tenon (21) engaging in a mortice (22) formed by an opening provided in one of the branches (2a) of the slider (2).

16. A window winder device according to any of claims 13 to 15, characterised in that the free part of the guide (2d) directed towards the bottom (10a) of the peripheral passage (10) or rail is formed by a comb (2e) of which the teeth correspond to and engage in those (18) resulting from the axial and longitudinal excision of the extremity of the flexible rack in such a manner as to couple this latter to the arm for the purpose of its entrainment.

17. A window winder device according to either of claims 7 or 9, characterised in that the bearing elements (8) sliding in the lower part of the slideway are situated at the extremities of the arms (3 and 4) via a base (8a) integrally formed with the bearing element (8), the said base (8a) being provided with a groove (8b) which snaps resiliently into the keyhole-like apertures formed at the extremities of the said arms (3 and 4).
